# EUROPÄISCHE PATENTSCHRIFT

(11) **EP 1 310 615 B1**
(45) Veröffentlichungstag und Bekanntmachung des Hinweises auf die Patenterteilung: **13.04.2005**
(21) Anmeldenummer: 03003030.8
(22) Anmeldetag: 25.05.2001
(51) Int. Cl.: E04H 3/12

(54) **Stufenelement einer Tribüne**
Step element of a grandstand
Marche d'une tribune

(30) Priorität: 26.05.2000 DE 10025917
(43) Veröffentlichungstag der Anmeldung: 14.05.2003
(62) Teilanmeldung aus: 01953774.5
(73) Patentinhaber: PERI GMBH, D-89264 Weissenhorn (DE)
(72) Erfinder: Schwörer, Artur, 89250 Senden (DE)
(74) Vertreter: Kohler Schmid Möbus

(56) Entgegenhaltungen:
- US-A- 2 171 374
- US-A- 2 854 704
- US-A- 4 879 848

## Beschreibung

Die Erfindung betrifft ein Stufenelement, das an einer Wange einer Tribünenkonstruktion lösbar befestigbar ist und das aus einer Trittstufe und einer Setzstufe gebildet ist.

Ein derartiges Stufenelement ist beispielsweise durch die Firma Arena Seating bekannt geworden.

Zum Befestigen der Stufenelemente sind an Wangen der Tribünenkonstruktion sowohl auf einer Wangenseite als auch auf der dazu diametralen Wangenseite Befestigungsmittel vorgesehen.

Um an Veranstaltungsorten oder in Hallen erweiterte Steh- und Sitzmöglichkeiten anbieten zu können, sind transportable Bühnen bekannt, die aus einer Vielzahl von Einzelteilen bestehen und deren Auf- und/oder Abbau zeitaufwendig ist. Dies umso mehr, als jedes Stufenelement einzeln über Befestigungsmittel mit den Wangen verbunden werden muss.

Aus der US 2,171,374 ist eine Tribünenkonstruktion mit Stufenelementen bekannt, die lösbar befestigbar sind. Die Stufenelemente sind aus einer Trittstufe und einer Setzstufe gebildet. Freie Enden der Stufenelemente weisen einen hervorstehenden Teil auf, der in eine Aussparung einer Wange einfügbar ist. Die Stufenelemente werden an den Wangen mittels Schrauben befestigt.

Der Erfindung liegt die Aufgabe zugrunde, das eingangs genannte Stufenelement derart weiterzubilden, dass durch einen einfachen und schnellen Zusammenbau mehrerer Stufenelemente eine Tribünenkonstruktion aufgebaut werden kann, aus der im aufgebauten Zustand einzelne Stufenelemente nicht mit einfachen Mitteln entfernt werden können.

Die Aufgabe wird erfindungsgemäß durch die kennzeichnenden Merkmale der Ansprüche 1 oder 4 gelöst.

Trittstufe und Setzstufe sind fest mit der Wange verbunden. Durch die Aussparungen an der Wange kann die Position des Stufenelements festgelegt werden. Über die Profilenden oder die Zapfen erfolgt eine Lagefixierung an der Wange. Der Aufbau einer Tribüne wird durch das erfindungsgemäße Stufenelement erleichtert.

Bei einer besonders bevorzugten Ausführungsform ist das Profilende oder der Zapfen von aneinandergrenzenden Stufenelementen zumindest nebeneinander in die Aussparung, insbesondere Durchbruchsöffnung, der Wange einsteckbar. Durch diese Maßnahme können an einer Wange seitlich aneinandergrenzende Stufenelemente eingesetzt werden. Für beide Stufenelemente ist an einer Wange nur eine Durchbruchsöffnung notwendig. Aufgrund dieser Maßnahme können Wangen eingespart werden, da für nebeneinander angeordnete Stufenelemente nur eine Wange notwendig ist. Ferner ergibt sich eine vereinfachte Ausrichtung aneinandergereihter Stufenelemente.

Wenn hintereinander angrenzende Profilenden von aneinandergrenzenden Stufenelementen die Aussparung, insbesondere die Durchbruchsöffnung, hintergreifen, sind die Setzstufen im eingesetzten Zustand in vertikaler Richtung unverrückbar mit der Wange sicher positioniert verbunden. Auf diese Art und Weise wird eine selbstsichernde Halterung des Stufenelements an der Wange besonders einfach realisiert. Wenn das Stufenelement sich selbst sichernd an der Wange hält, sind keine zusätzlichen Befestigungsmittel zur Befestigung des Stufenelements mit der Wange notwendig. Durch die unverrückbare Halterung wird das Stufenelement so an der Wange gehalten, dass der Abbau nur in vorbestimmten Schritten erfolgen kann und dass eine unlösbare Verbindung zwischen Tritt- und Setzstufe entsteht. Vorzugsweise ragt zumindest eines der Profilenden einer unmittelbar aneinandergrenzenden Tritt- oder Setzstufe in das Hohlprofil der einzelnen Wange hinein und hält sich selbst sichernd unverrückbar an der Wange. Dies hat den Vorteil, dass durch die zwingende Abfolge der aufzubauenden Elemente nicht über Abgründe hinweg gearbeitet werden muss, wenn die Tritt- und Setzstufen auf den Wangen angeordnet werden. Weiterhin ist ein sicherer Aufbau der Tribüne stets gewährleistet, weil die Überprüfungen zur Absicherung und Sicherheit einer mit den erfindungsgemäßen Stufenelementen aufgebauten Tribüne entfallen können.

In weiterer Ausgestaltung der Erfindung weist das Stufenelement einen Gelenkkopf und eine Gelenkpfanne auf, wobei der Gelenkkopf eines ersten Stufenelements in der Gelenkpfanne eines angrenzenden zweiten Stufenelements zu liegen kommt und der Gelenkkopf eines anderen benachbarten dritten Stufenelements in der Gelenkpfanne des ersten Stufenelements zu liegen kommt. Durch diese Maßnahme wird zum einen der Aufbau der Tribüne erleichtert und zum anderen eine vandalismussichere Verbindung zweier benachbarter Stufenelemente geschaffen. Sowohl die gelenkkopfförmige wie auch die gelenkpfannenförmige Ausbildung kann sich über die gesamte Länge eines Stufenelements erstrecken.

Bei einer bevorzugten Weiterbildung ist an der Gelenkpfanne ein Vorsprung ausgebildet, der eine Ausnehmung an dem Gelenkkopf eines angrenzenden Stufenelements hintergreift oder mit dieser verrastet. Dadurch entsteht eine im aufgebauten Zustand der Tribüne unlösbare Verbindung zwischen zwei hintereinander angrenzenden Stufenelementen.

Besonders bevorzugt ist es, wenn an einem freien Ende des Stufenelements ein Sicherungselement, insbesondere eine Klinke, ausgebildet ist, die einen Randvorsprung der Wange hintergreift, insbesondere selbsttätig hintergreift. Durch das Sicherungselement wird das Stufenelement unverlierbar und unverrückbar mit der Wange verbunden. Dadurch, dass das Sicherungselement den Randvorsprung selbsttätig hintergreift, sind keine weiteren Handgriffe bei der Montage zur Befestigung des Stufenelements notwendig. Durch die unverrückbare Halterung wird das Stufenelement so an der Wange gehalten, dass der Abbau nur in vorbestimmten Schritten erfolgen kann und das Stufenelement vandalismussicher an der Wange gehalten ist. Außerdem ist die Reihenfolge des Tribünenaufbaus festgelegt. Dies hat erneut den Vorteil, dass durch die zwingende Abfolge der aufzubauenden Elemente nicht über Abgründe hinweg gearbeitet werden muss, wenn die Tritt- und Setzstufen auf den Wangen angeordnet werden.

Bei einer vorteilhaften Weiterbildung ist das Sicherungselement, insbesondere die Klinke, durch ein angrenzendes Stufenelement in der den Randvorsprung hintergreifenden Stellung gehalten. Dies bedeutet, dass keine weiteren Halte- oder Verriegelungsmittel notwendig sind, um das Sicherungselement in der hintergreifenden Stellung zu halten. Beim Abbau der Tribüne wird durch Entfernen des benachbarten Stufenelements das Sicherungselement wieder freigegeben, so dass es beim Lösen des mit dem Sicherungselement verbundenen Stufenelements selbsttätig in eine Freigabestellung verschwenkt.

Bei einer bevorzugten Ausführungsform ist am freien Ende der Trittstufe ein Abschlussprofil ausgebildet, wobei an dem Abschlussprofil eine Aufnahmetasche vorgesehen ist, in die ein angrenzendes Stufenelement lösbar eingreift. Durch diese Maßnahme wird die Montage eines angrenzenden Stufenelements erleichtert.

Die Sicherheit der Tribünenkonstruktion kann dadurch erhöht werden, dass das Abschlussprofil eine Anlagefläche zur flächigen Anlage an der Wange aufweist.

Wenn am Abschlussprofil eine hakenförmige Ausbildung vorgesehen ist, die von der Setzstufe eines angrenzenden Stufenelements im angehobenen Zustand hintergriffen ist, ist es möglich, die Setzstufe im Uhrzeigersinn so zu verschwenken, dass sie aus der Aufnahmetasche herausgenommen werden kann. Dadurch wird der Abbau der Tribüne erleichtert.

Besonders bevorzugt ist es, wenn die Trittstufe und die Setzstufe des Stufenelements lösbar miteinander verbunden sind, wobei sie ausschließlich durch eine Schwenkbewegung relativ zueinander lösbar und verbindbar sind. Vorteilhafterweise ist es dadurch möglich, die Trittstufen mit Setzstufen unterschiedlicher Höhe zu kombinieren. Weiterhin ist es nicht möglich, bei montiertem Stufenelement, d.h. bei vertikal ausgerichteter Setzstufe und horizontal ausgerichteter Trittstufe, Setzstufe und Trittstufe voneinander zu trennen. Sind die Setzstufe und die Trittstufe eines Stufenelements voneinander lösbar, so können sie als Einzelteile platzsparend gelagert und transportiert werden.

Sind die Stufenelemente aus Setz- und Trittstufen gebildet, wobei die Trittstufen unabhängig von der Neigung einer Wange zur Horizontalen dieselbe Trittstufentiefe aufweisen und sind am Rand der Trittstufen, der an die Setzstufen angrenzt, Öffnungen zur Aufnahme der Aufbauelemente vorgesehen, so wird das Gesamttribünensystem weiter vereinfacht. Für jedwede Winkellage einer Wange werden dieselben Trittstufen eingesetzt und an den Stufenelementen sind Öffnungen für die Aufnahme von Sitzen bzw. Geländerkonstruktionen vorgesehen. Die Sitze bzw. Geländer müssen in die dafür vorgesehenen Öffnungen eingeschoben werden und werden in den Öffnungen selbstsichernd gehalten. Die Setzstufen lassen sich ebenfalls vereinfachen, wenn sie in der Höhe zusammenklappbar sind und somit einfachst an unterschiedlichste Winkellagen der Wangen angepasst werden können. Der klappbare Abschnitt zur Verlängerung einer Setzstufe kann an der Trittstufe und/oder an der Setzstufe selbst angelenkt sein. Für unterschiedliche Winkellagen der Wangen sind unterschiedlich hohe Setzstufen vorgesehen. Werden beispielsweise Wangen einer Länge von 2,50 m für den Aufbau einer Tribüne auf einer Unterkonstruktion mit 50 cm Höhenraster eingesetzt und werden die Stufenelemente erfindungsgemäß an den Wangen befestigt, so lassen sich beispielsweise für unterschiedliche Winkellagen von 0°, ca. 11° und ca. 22° Trittstufen mit einer Trittstufentiefe von 75 cm einsetzen und die Setzstufen haben bei einer Winkellage der Wangen von ca. 11° eine Höhe von 15 cm und bei einer Winkellage der Wangen von ca. 22° eine Höhe von 30 cm.

Werden Geländerpfosten an den Stufenelementen befestigt, so können diese Geländerpfosten in Hohlräume der Tritt- und/oder Setzstufen eingeschoben werden und eine weitere Fixierung und/oder Absicherung der Geländerpfosten kann durch einen Eingriff in die Durchbruchsöffnungen in den Wangen erfolgen. Die Tritt- und Setzstufen können auch einstückig ausgebildet sein, so dass ein Stufenelement aus einem einzigen Element gebildet ist.

Weitere Vorteile ergeben sich aus der Beschreibung und der beigefügten Zeichnung. Ebenso können die vorstehend genannten und die noch weiter aufgeführten Merkmale erfindungsgemäß jeweils einzeln oder in beliebiger Kombination miteinander verwendet werden. Die erwähnten Ausführungsformen sind nicht als abschließende Aufzählung zu verstehen, sondern haben vielmehr beispielhaften Charakter.

Die Erfindung ist in der Zeichnung in Ausführungsbeispielen dargestellt. Es zeigt:
- Fig. 1: eine perspektivische Darstellung von Wangenelementen mit in Ausschnitten dargestellten erfindungsgemäßen Stufenelementen;
- Fig. 2: eine Verbindung zwischen einer Wange und einem Teleskopteil mit der Auf- und Abbaumöglichkeit eines Stufenelements;
- Fig. 3: eine Verbindung zweier benachbarter Stufenelemente;
- Fig. 4: eine weitere erfindungsgemäße Ausführungsform in Seitenansicht einer Wangenanbindung mit zwei Trittstufen und einer Setzstufe;
- Fig. 5: eine Seitenansicht in vergrößerter Darstellung von Fig. 4;
- Fig. 6: eine perspektivische Darstellung einer Trittstufe gemäß Fig. 4 und 5, wie sie an eine horizontal ausgerichtete Wange angelegt ist;
- Fig. 7: eine Schnittdarstellung einer Trittstufe, wie sie auf einer horizontal ausgerichteten Wange aufliegt und dort gesichert ist; und
- Fig. 8: eine Rückansicht einer Setz- und Trittstufe, wie sie auf einer horizontal ausgerichteten Wange aufliegt.

**Fig. 1** zeigt einen Teilausschnitt einer Tribünenkonstruktion in räumlicher Darstellung mit Stufenelementen 31, die sich aus Trittstufen 32 und Setzstufen 33 zusammensetzen. Die Stufenelemente 31 sind an Wangen 11, 12, 13 lösbar zu befestigen, indem Profilenden der Stufenelemente 31 in Durchbruchsöffnungen 34 der Wangen 11, 12, 13 greifen, die auf einer Wangenseite 35, 36, 37 ausgebildet sind. Die auf der Wangenseite 35, 36, 37 ausgebildeten Durchbruchsöffnungen 34 sind so voneinander beabstandet, dass Trittstufen 32 mit derselben Trittstufentiefe unabhängig von der Winkellage der einzelnen Wangen 11, 12, 13 in oder an den Durchbruchsöffnungen 34 befestigt werden können und ein erstes Stufenelement immer im ersten Aufnahmepunkt befestigt ist. Die Teleskopteile 14, 15 weisen einen Dorn 38 auf, der ebenfalls in die Durchbruchsöffnungen 34 eingreifen kann und mit dem die abzusteckende Länge des Teleskopteils 14, 15 bestimmt werden kann. In der Fig. 1 ist noch ein Teleskopkopf 39 des ersten Teleskopteils 14 teilweise zu erkennen. Über den Teleskopkopf 39 wird die erste Wange 11 mit der zweiten Wange 12 verbunden. Die in der Fig. 1 nicht gezeigte Unterkonstruktion hält über die Aufnahmeköpfe 19 die Wangen 11, 12 und 13.

Im Übergangsbereich zwischen einer Trittstufe 32 zur Setzstufe 33 sind eine Reihe von Öffnungen 40 vorgesehen, die Aufbauelemente, wie Sitze und Geländer, aufnehmen können.

**Fig. 2** zeigt den Übergangsbereich einer ersten Wange 11 zur zweiten Wange 12, teilweise im Schnitt, so dass Profilenden 41, 42 der Tritt- und Setzstufen 32, 33 zu erkennen sind. Das Profilende 41 des Abschlussprofils der Trittstufe 32 greift durch eine der Durchbruchsöffnungen 34 hindurch und hintergreift mit dem freien Ende die erste Wange 11. Das Profilende 42 der Setzstufe 33 greift ebenfalls in die Durchbruchsöffnung 34 ein und ist so gestaltet, dass es im Zusammenspiel mit dem Profilende 41 eine Vertikalverschiebung von Tritt- und Setzstufe 32, 33 blockiert bzw. verhindert. Die in der ersten Wange 11 zahlreich ausgebildeten Durchbruchsöffnungen 34 sind für die Stufenelemente 31 vorgesehen, wenn die Wangen 11, 12 in unterschiedlichen Winkellagen aufgestellt werden. Mit dem Dorn 38 durchgreift das erste Teleskopteil 14 eine Durchbruchsöffnung 34 und stützt sich einenends über den Teleskopkopf 39 an der zweiten Wange 12 ab. An dem Teleskopkopf 39 ist zusätzlich der Sicherungsriegel 43 vorgesehen, der die Verbindung zwischen dem ersten Teleskopteil 14 und der zweiten Wange 12 sichert. Anderenends stützt sich das erste Teleskopteil 14 über eine Abstützplatte 44 auf der Innenoberfläche der ersten Wange 11 ab.

Ist eine Unterkonstruktion mit daran befestigten Wangen 11, 12 aufgestellt und weisen die Wangen 11, 12 Befestigungspunkte wie die in der Fig. 2 gezeigten Durchbruchsöffnungen 34 auf, so können die Tritt- und Setzstufen 32, 33 in einer Weise an den Wangen 11, 12 befestigt werden, für die keine Hilfskonstruktionen bzw. zusätzlichen Mittel benötigt werden. Die Trittstufe 32 wird in Pfeilrichtung 45 auf die zweite Wange 12 gelegt, indem man die Trittstufe 32 so verschwenkt, dass das Profilende 41 in die Durchbruchsöffnung 34 eingreifen und diese Durchbruchsöffnung 34 hintergreifen kann. Ist die Trittstufe 32 verlegt, so kann die Setzstufe 33 in Pfeilrichtung 46 verschwenkend in die Durchbruchsöffnung 34 eingesetzt werden. Ist die Setzstufe 33 vertikal ausgerichtet, und greifen die Profilenden 41, 42, wie in der Figur gezeigt, in die Durchbruchsöffnung 34 ein, und ist die Trittstufe 32 mit der Setzstufe 33 durch den gegenseitigen Eingriff verhakt, so sind die Trittstufe 32 und die Setzstufe 33 fest und unlösbar mit der zweiten Wange 12 verbunden. Soll die Setzstufe 33 von der zweiten Wange 12 gelöst werden, so muß die Setzstufe 33 entgegen der Pfeilrichtung 46 so weit verschwenkt werden, dass das Profilende 42 aus der Durchbruchsöffnung 34 herausgenommen werden kann. Ist die Setzstufe 33 aus der Durchbruchsöffnung 34 entfernt, so kann auch die Trittstufe 32 über eine Bewegung der Trittstufe 32 entgegen der Pfeilrichtung 45 von der zweiten Wange 12 gelöst werden.

Soll auf eine vertikal ausgerichtete Setzstufe 33 eine weitere Trittstufe 32 aufgelegt werden, so ist diese Trittstufe 32 über eine Verschwenkung in Pfeilrichtung 47 auf die Setzstufe 33 aufzulegen. Im auf der Setzstufe 33 aufgelegten Zustand der Trittstufe hintergreifen Noppen und Nasen das Ende der Setzstufe 33 derart, dass die Trittstufe 32 mit der Setzstufe 33 unlösbar verbunden ist. Die Trittstufe 32 kann von der Setzstufe 33 nur über eine Bewegung entgegen der Pfeilrichtung 47 gelöst werden. Der für ein Stufenelement 31 beschriebene Auf- und Abbau der Tritt- und Setzstufen 32 und 33 lässt sich beliebig auf ein an ein Stufenelement 31 angrenzendes Stufenelement übertragen, so dass mit dem beschriebenen Auf- und Abbau von Tritt- und Setzstufen 32, 33 beliebig hohe und lange Tribünenkonstruktionen erstellt werden können.

**Fig. 3** zeigt, dass die Trittstufe 32 und die Setzstufe 33 in der zweiten Wange 12 sich selbst sichernd eingesetzt sind. An der Setzstufe 33 ist ein Vorsprung 50 ausgebildet, der die Öffnungen 40, wie sie in der Fig. 1 gezeigt sind, aufnehmen kann.

Ist die Trittstufe 32 mit der Setzstufe 33 verbunden, so liegt ein an der Setzstufe 33 ausgebildeter Gelenkkopf 27 in einer Gelenkpfanne 28, die im Randbereich der Trittstufe 32 ausgeformt ist. Sowohl die gelenkkopfförmige wie auch die gelenkpfannenförmige Ausbildung kann sich über die gesamte Länge einer Tritt- und/oder Setzstufe 32, 33 erstrecken. Ein an der Gelenkpfanne 28 ausgebildeter Vorsprung 29 hintergreift oder verrastet mit einer Ausnehmung 30 an dem Gelenkopf 27 der Setzstufe 33, so dass eine unlösbare Verbindung zwischen Tritt- und Setzstufe 32, 33 entsteht. Soll die Verbindung zwischen der Tritt- und Setzstufe 32, 33 im unteren Bereich, das heißt, im Bereich der Wange, gelöst werden, so muß zuerst der Gelenkkopf 27 so weit aus einem übergreifenden oder verrastenden Eingriff in der Gelenkpfanne 28 herausgedreht oder verschoben werden, bis die beiden Teile voneinander getrennt werden können.

**Fig. 4** zeigt ein weiteres Ausführungsbeispiel von erfindungsgemäßen Elementen einer auf- und abbaubaren Tribüne. Die erste Wange 11 ist mit einer zweiten Wange 12 über das Teleskopteil 14 verbunden. Auf der Wange 12, die von einem Aufnahmekopf 19 in ihrer horizontal ausgerichteten Lage gehalten wird, liegt eine Trittstufe 62 auf, die mit einer Setzstufe 63 lösbar verbunden ist. Am oberen Ende der Setzstufe 63 ist eine weitere Trittstufe 62 gehalten, die mit ihrem anderen Ende auf der geneigten Wange 11 flächig aufliegt. An dieses Ende schließt sich erneut eine Setzstufe 63 an, die dieselbe Verbindung zur Trittstufe 62 aufweist, wie sie im rechten Teil der Fig. 4 gezeigt ist.

Die Wange 12 weist eine Durchbruchsöffnung 64 auf, über die ein Zapfen 65 eines Abschlussprofils der Trittstufe 62 eingreift. Das Abschlussprofil der Trittstufe 62 weist eine Klinke 66 auf, die einen Randvorsprung der Wange 12 hintergreift und die Trittstufe 62 unverlierbar mit der Wange 12 verbindet. An dem Abschlussprofil der Trittstufe 62 ist dem Zapfen 65 gegenüberliegend eine Aufnahmetasche 67 ausgebildet, in die das untere Abschlussprofil der Setzstufe 63 lösbar eingreift. Am oberen Ende der Setzstufe 63 ist ein weiteres Abschlussprofil mit einer Ausnehmung 68 ausgebildet, die ein freies Ende der Trittstufe 62 hält, das nicht auf einer Wange 11, 12 aufliegt.

Soll ein Stufenelement auf eine Wangenanbindung aufgelegt werden, so wird zuerst die Trittstufe 62 auf die horizontal ausgerichtete Wange 12 aufgesetzt, indem der Zapfen 65 in die Durchbruchsöffnung 64 eingeschoben wird. Bei dieser Einschiebebewegung hintergreift ein Ende der Klinke 66 selbsttätig einen freien Rand der Wange 12. Soll nun eine Setzstufe 63 in die Aufnahmetasche 67 der Trittstufe 62 eingesetzt werden, so wird die Setzstufe 63 schräg auf das Ende der Trittstufe 62 gestellt, indem die aufgestellte Trittstufe 62 mit der Setzstufe 63 einen Winkel < 90° einschließt. Anschließend wird die Setzstufe 63 so weit über die Trittstufe 62 hinausgeschoben, dass die Setzstufe 63 in die Aufnahmetasche 67 fällt. In der noch vorliegenden Schräglage der Setzstufe 63 wird die Setzstufe 63 angehoben und gleichzeitig gegen den Uhrzeigersinn in Pfeilrichtung 69 vertikal ausgerichtet. Anschließend wird die Setzstufe 63 abgesenkt, und sie ist dann in der in der Fig. 4 gezeigten Stellung in der Aufnahmetasche 67 gehalten. Soll am oberen Ende der Setzstufe 63 eine weitere Trittstufe 62 an die Setzstufe 63 angebunden werden, so wird eine Trittstufe 62 vertikal ausgerichtet in die Ausnehmung 68 eingesetzt und anschließend gegen den Uhrzeigersinn in Pfeilrichtung 70 so weit abgesenkt, bis das andere freie Ende der Trittstufe 62 mit dem Zapfen 65 in die Durchbruchsöffnung 64 der geneigt ausgerichteten Wange 11 eingreift. Das Abschlussprofil der Trittstufe 62 ist so ausgebildet, dass es an einer geneigt ausgerichteten Wange 11 flächig anliegen kann.

Ist eine Setzstufe 63 in die Aufnahmetasche 67 eingesetzt und vertikal ausgerichtet, so versperrt sie den Schwenkbereich der Klinke 66 und hält die Klinke 66 derart, dass ein freies Ende der Klinke 66 immer einen freien Randabschnitt der Wange 11, 12 hintergreift. In der in der Fig. 4 gezeigten Anordnung sind die Trittstufen 62 von den Wangen 11, 12 nicht abhebbar.

Soll ein Stufenelement von einer in der Fig. 4 gezeigten Wangenanbindung abgehoben werden, so muss zuerst die Setzstufe 63 in der Aufnahmetasche 67 so weit angehoben werden, dass sie im Uhrzeigersinn aus der Aufnahmetasche 67 herausgedreht werden kann. Ist die Verbindung zwischen der Trittstufe 62 und der Setzstufe 63 unterbrochen, indem die Aufnahmetasche 67 frei ist, so ist auch die Klinke 66 schwenkbar beweglich, und die Trittstufe 62 kann von der Wange 11, 12 abgehoben werden. Beim Abheben der Trittstufe 62 öffnet die Klinke 66 selbsttätig, d.h., sie gibt den Hintergriff an der Wange 11, 12 frei.

**Fig. 5** zeigt die Wangenanbindung der Wangen 11 und 12 mit einer aufgeschnittenen Wange 12, wie die beiden Wangen 11 und 12 über das Teleskopteil 14 miteinander verbunden sind. Die Trittstufe 62 ist auf die Wange 12 aufgelegt, indem der Zapfen 65 in die Durchbruchsöffnung 64 der Wange 12 greift. Das Abschlußprofil der Trittstufe 62 wird über die Klinke 66 unverlierbar mit der Wange 12 zusammengehalten. In die Aufnahmetasche 67 des Abschlußprofils der Trittstufe 62 ist ein Ende der Setzstufe 63 eingesetzt. Die Setzstufe 63 ist vertikal ausgerichtet, und die Aufnahmetasche 67 ist so ausgebildet, dass sie im eingesetzten Zustand einer Setzstufe 63 einen Freiraum aufweist, der es ermöglicht, dass die vertikal ausgerichtete Setzstufe 63 in der Aufnahmetasche 67 angehoben werden kann. Wird die Setzstufe 63 angehoben, so hintergreift sie eine hakenförmige Ausbildung am Abschlußprofil der Trittstufe 62, und im angehobenen Zustand der Setzstufe 63 ist es möglich, die Setzstufe 63 im Uhrzeigersinn so zu verschwenken, dass sie aus der Aufnahmetasche 67 herausgenommen werden kann. Ist die Setzstufe 63 in die Aufnahmetasche 67 vertikal ausgerichtet eingesetzt, so kann die Klinke 66 nicht bewegt werden und verbindet unlösbar die Trittstufe 62 mit der Wange 12 bzw. Wange 11.

**Fig. 6** zeigt eine perspektivische Darstellung einer verkürzten und horizontal ausgerichteten Wange 12, auf die eine Trittstufe 62 aufgelegt wird. Die Trittstufe 62 ist in der Fig. 6 nicht in der gesamten Breitenausdehnung gezeigt. Grundsätzlich weist eine Trittstufe 62 in jedem freien Endbereich zwei sich gegenüberliegende Auflagepunkte mit Zapfen 65 auf, die auf jeweils in Durchbruchöffnungen 64 einer Wange 12 eingreifen. In der Fig. 6 ist nur eine Wange 12 gezeigt. Über den Zapfen 65 greift die Trittstufe 62 in die Durchbruchsöffnung 64 ein, und wird die Trittstufe 62 auf die Wange 12 aufgelegt, so hintergreift ein Ende der Klinke 66 einen freien Randabschnitt der Wange 12. Die Klinke 66 ist um eine Achse 71 schwenkbar an der Trittstufe 62 befestigt. In der Figur sind die Aufnahmetaschen 67 angedeutet, in die Enden von Setzstufen 63 eingreifen können. Wird die Trittstufe 62 von der Wange 12 abgehoben, so verschwenkt sich die Klinke 66 selbsttätig, indem sie den Hintergriff an der Wange 12 freigibt. Die Trittstufe 62 kann immer von der Wange 12 abgehoben werden, wenn die Aufnahmetasche 67 nicht durch eine Setzstufe belegt ist.

**Fig. 7** zeigt in einer Schnittdarstellung, wie eine Trittstufe 62 an einer Wange 12 aufliegt. Der Zapfen 65 der Trittstufe 62 greift in die Durchbruchsöffnung 64 der Wange 12 ein, und die Klinke 66 hintergreift einen freien Randabschnitt der Wange 12, indem sie sich um die Achse 71 entsprechend verdreht.

**Fig. 8** zeigt eine Rückansicht, wie eine Trittstufe 62 und eine Setzstufe 63 auf einer Seite auf der einen Wange 12 aufliegt. Die Klinke 66 hintergreift einen freien Randabschnitt der Wange 12, und in der dargestellten Anordnung lässt sich die Trittstufe 62 nicht von der Wange 12 abheben.

Bei einem Stufenelement 31, das in einer Wange 11, 12, 13 einer Tribünenkonstruktion lösbar befestigbar ist und das aus einer Trittstufe 32 und einer Setzstufe 33 gebildet ist, weist mindestens ein freies Ende eines Stufenelements 31 ein Profilende 41, 42 oder einen Zapfen auf, das oder der in eine Aussparung, insbesondere eine Durchbruchsöffnung 34, der Wange 11, 12, 13 einsteckbar ist. Durch diese Maßnahme wird der Auf- und Abbau einer Tribünenkonstruktion erleichtert.

## Patentansprüche

1. Stufenelement (31), das an einer Wange (11, 12, 13) einer Tribünenkonstruktion lösbar befestigbar ist und das aus einer Trittstufe (32; 62) und einer Setzstufe (33; 63) gebildet ist, **dadurch gekennzeichnet, dass** zwei freie Enden eines Stufenelements (31) je ein gekrümmtes Profilende (41, 42) aufweisen, wobei hintereinander angrenzende Profilenden (41, 42) von aneinandergrenzenden Stufenelementen (31) entgegengesetzte Krümmungen aufweisen und gemeinsam in eine Aussparung, insbesondere Durchbruchsöffnung (34) derart einsteckbar sind, dass sie entgegengesetzte Seiten der Aussparung selbstsichernd hintergreifen.

2. Stufenelement nach Anspruch 1, **dadurch gekennzeichnet, dass** das Stufenelement (31) einen Gelenkkopf (27) und eine Gelenkpfanne (28) aufweist, wobei der Gelenkkopf (27) eines ersten Stufenelements (31) in der Gelenkpfanne (28) eines angrenzenden zweiten Stufenelements (31) zu liegen kommt und der Gelenkkopf (27) eines anderen angrenzenden dritten Stufenelements (31) in der Gelenkpfanne (28) des ersten Stufenelements (31) zu liegen kommt.

3. Stufenelement nach Anspruch 2, **dadurch gekennzeichnet, dass** an der Gelenkpfanne (28) ein Vorsprung (29) ausgebildet ist, der eine Ausnehmung (30) an dem Gelenkkopf (27) eines angrenzenden Stufenelements (31) hintergreift oder mit dieser verrastet.

4. Stufenelement, das an einer Wange (11, 12, 13) einer Tribünenkonstruktion lösbar befestigbar ist und das aus einer Trittstufe (32; 62) und einer Setzstufe (33; 63) gebildet ist, wobei mindestens ein freies Ende eines Stufenelements einen Zapfen (65) aufweist, wobei der Zapfen (65) in eine Aussparung, insbesondere eine Durchbruchsöffnung (34; 64), der Wange (11, 12, 13) einsteckbar ist, **dadurch gekennzeichnet, dass** das Stufenelement selbstsichernd verrastbar ist, wobei an einem freien Ende des Stufenelements zusätzlich ein vertikal sicherndes Sicherungselement, insbesondere eine Klinke (66), vorgesehen ist, das bei der Einschiebebewegung des Zapfens (65) in die Aussparung einen Randvorsprung der Wange (11, 12, 13) hintergreift, insbesondere selbsttätig hintergreift.

5. Stufenelement nach Anspruch 4, **dadurch gekennzeichnet, dass** das Sicherungselement, insbesondere die Klinke (66), durch ein angrenzendes Stufenelement in der den Randvorsprung hintergreifenden Stellung gehalten ist.

6. Stufenelement nach Anspruch 4 oder 5, **dadurch gekennzeichnet, dass** am freien Ende der Trittstufe (62) ein Abschlussprofil ausgebildet ist, wobei an dem Abschlussprofil eine Aufnahmetasche (67) vorgesehen ist, in die ein angrenzendes Stufenelement lösbar eingreift.

7. Stufenelement nach Anspruch 6, **dadurch gekennzeichnet, dass** das Abschlussprofil eine Anlagefläche zur flächigen Anlage an der Wange (11, 12, 13) aufweist.

8. Stufenelement nach einem der Ansprüche 6 oder 7, **dadurch gekennzeichnet, dass** am Abschlussprofil eine hakenförmige Ausbildung vorgesehen ist, die von der Setzstufe (63) eines benachbarten Stufenelements im angehobenen Zustand hintergriffen ist.

9. Stufenelement nach einem der vorhergehenden Ansprüche, **dadurch gekennzeichnet, dass** das Profilende (41, 42) oder der Zapfen (65) von aneinandergrenzenden Stufenelementen (31) zumindest nebeneinander in die Aussparung, insbesondere Durchbruchsöffnung (34; 64), der Wange (11, 12, 13) einsteckbar ist.

10. Stufenelement nach einem der vorhergehenden Ansprüche, **dadurch gekennzeichnet, dass** die Trittstufe (32; 62) und die Setzstufe (33; 63) des Stufenelements (31) lösbar miteinander verbunden sind, wobei sie ausschließlich durch eine Schwenkbewegung relativ zueinander lösbar und verbindbar sind.

## Claims

1. Step element (31) which can be detachably mounted to a cheek (11, 12, 13) of a stand construction and is formed from one skeleton step (32; 62) and one riser (33; 63), **characterized in that** two free ends of a step element (31) each comprise a curved profiled end (41, 42) wherein profiled ends (41, 42) which border one behind the other, of bordering step elements (31) have opposite curvatures and can be inserted together into a recess, in particular an opening (34) such that they engage behind opposite sides of the recess in a self-locking manner.

2. Step element according to claim 1, **characterized in that** the step element (31) comprises a ball (27) and a socket (28), wherein the ball (27) of a first step element (31) seats in the socket (28) of a bordering second step element (31) and the ball (27) of another bordering third step element (31) seats in the socket (28) of the first step element (31).

3. Step element according to claim 2, **characterized in that** the socket (28) has a projection (29) which engages behind or locks with a recess (30) on the ball (27) of a bordering step element (31).

4. Step element which can be detachably mounted to a cheek (11, 12, 13) of a stand construction and is formed from a skeleton step (32; 62) and a riser (33; 63), wherein at least one free end of a step element comprises a pin (65), wherein the pin (65) can be inserted into a recess, in particular an opening (34; 64) of the cheek (11, 12, 13), **characterized in that** the step element can be engaged in a self-locking manner, wherein one free end of the step element additionally comprises a vertically locking securing element, in particular, a catch (66) which, in particular automatically engages behind an edge projection of the cheek (11, 12, 13), when the pin (65) is inserted into the recess.

5. Step element according to claim 4, **characterized in that** the securing element, in particular, the catch (66) is held by a bordering step element in the position engaging behind the edge projection.

6. Step element according to claim 4 or 5, **characterized in that** an end profile is formed at the free end of the skeleton step (62), wherein the end profile has a receiving pocket (67) into which a bordering step element engages in a detachable manner.

7. Step element according to claim 6, **characterized in that** the end profile comprises an abutment surface for flat abutment on the cheek (11, 12, 13).

8. Step element according to any one of the claims 6 or 7, **characterized in that** the end profile has a hook-shaped part into which engages a riser (63) of a neighboring step element in the lifted position.

9. Step element according to any one of the preceding claims, **characterized in that** the profiled end (41, 42) or the pin (65) of bordering step elements (31) can be inserted at least next to each other into the recess, in particular the opening (34; 64) of the cheek (11, 12, 13).

10. Step element according to any one of the preceding claims, **characterized in that** the skeleton step (32; 62) and the riser (33; 63) of the step element (31) are detachably connected to each other, wherein they can be released and connected relative to each other exclusively through a pivot motion.

## Revendications

1. Élément de gradin (31) susceptible d'être fixé de façon détachable sur un limon (11, 12, 13) d'une construction de tribune, et formé d'un giron (32 ; 62) et d'une contremarche (33 ; 63), **caractérisé en ce que** deux extrémités libres d'un élément de gradin (31) présentent chacune une extrémité profilée incurvée (41, 42), les extrémités de profilé adjacentes l'une derrière l'autre et appartenant à des éléments de gradin (31) adjacents présentent des courbures opposées, et peuvent être enfichées conjointement dans un évidement, en particulier dans une ouverture traversante (34), de telle manière qu'elles engagent par l'arrière et en autoblocage des côtés opposés de l'évidement.

2. Élément de gradin selon la revendication 1, **caractérisé en ce que** l'élément de gradin (31) comprend une tête d'articulation (27) et une calotte d'articulation (28), la tête d'articulation (27) d'un premier élément de gradin (31) venant se placer dans la calotte d'articulation (28) d'un second élément de gradin adjacent (31), et la tête d'articulation (27) d'un autre troisième élément de gradin (31) adjacent venant se placer dans la calotte d'articulation (28) du premier élément de gradin (31).

3. Élément de gradin selon la revendication 2, **caractérisé en ce qu'**une saillie (29) est réalisée sur la calotte d'articulation (28), ladite saillie engageant par l'arrière un évidement (30) sur la tête d'articulation (27) d'un élément de gradin (31) adjacent, ou venant s'enclencher avec celui-ci.

4. Élément de gradin, susceptible d'être fixé de manière détachable sur un limon (11, 12, 13) d'une construction de tribune et formé d'un giron (32 ; 62) et d'une contremarche (33 ; 63), dans lequel au moins une extrémité libre d'un élément de gradin comprend un tenon (65), ledit tenon (65) pouvant être enfiché dans un évidement, en particulier dans une ouverture traversante (34 ; 64), du limon (11, 12, 13), **caractérisé en ce que** l'élément de gradin est susceptible d'être enclenché en autoblocage, et **en ce qu'**à une extrémité libre de l'élément de gradin est prévu en supplément un élément de blocage assurant un blocage vertical, en particulier un loquet (66) qui, lors du déplacement d'introduction du tenon (65) dans l'évidement, engage par l'arrière une saillie de bordure du limon (11, 12, 13), et engage en particulier celle-ci automatiquement par l'arrière.

5. Élément de gradin selon la revendication 4, **caractérisé en ce que** l'élément de blocage, en particulier le loquet (66), et tenu par un élément de gradin adjacent dans la position dans laquelle il engage la saillie de bordure par l'arrière.

6. Élément de gradin selon l'une ou l'autre des revendications 4 et 5, **caractérisé en ce qu'**un profil de terminaison est réalisé à l'extrémité libre du giron (62), et **en ce qu'**il est prévu une poche de réception (67) sur le profil de terminaison, dans laquelle s'engage de façon détachable un élément de gradin adjacent.

7. Élément de gradin selon la revendication 6, **caractérisé en ce que** le profil de terminaison comporte une surface d'appui pour venir en appui à plat contre le limon (11, 12, 13).

8. Élément de gradin selon l'une ou l'autre des revendications 6 et 7, **caractérisé en ce qu'**il est prévu une conformation en forme de crochet sur le profil de terminaison, laquelle est engagée par l'arrière par la contremarche (63) d'un élément de gradin voisin dans la situation soulevée.

9. Élément de gradin selon l'une des revendications précédentes, **caractérisé en ce que** l'extrémité de profilé (41, 42) ou le tenon (65) d'éléments de gradin (31) mutuellement adjacents, sont susceptibles d'être enfichés au moins les uns à côté des autres dans l'évidement, en particulier dans l'ouverture traversante (34 ; 64) du limon (11, 12, 13).

10. Élément de gradin selon l'une des revendications précédentes, **caractérisé en ce que** le giron (32 ; 62) et la contremarche (33 ; 63) de l'élément de gradin (31) sont reliés l'un à l'autre de façon détachable, et **en ce qu'**il peuvent être reliés et détachés l'un par rapport à l'autre exclusivement par un mouvement de basculement.
